# EUROPÄISCHE PATENTSCHRIFT

(11) **EP 1 144 265 B1**
(45) Veröffentlichungstag und Bekanntmachung des Hinweises auf die Patenterteilung: **07.09.2005**
(21) Anmeldenummer: 99930899.2
(22) Anmeldetag: 20.01.1999
(51) Int. Cl.: B65D 51/28

(54) **Flüssigkeitsbehälter mit Verschluss**
Liquid container with seal
Recipient pour liquide avec fermeture

(30) Priorität: 21.01.1998 DE 29800794 U
(43) Veröffentlichungstag der Anmeldung: 17.10.2001
(73) Patentinhaber: Teuchert, Uwe, 15732 Eichwalde (DE)
(72) Erfinder: Teuchert, Uwe, 15732 Eichwalde (DE)
(74) Vertreter: Schneider, Henry
(86) Internationale Anmeldenummer: PCT/DE1999/000172
(87) Internationale Veröffentlichungsnummer: WO 1999/037553

(56) Entgegenhaltungen:
- WO-A-94/19257
- FR-A- 1 588 967
- FR-A- 1 591 549
- US-A- 4 836 370
- US-A- 5 052 553

## Beschreibung

Es sind bereits Behälter zur Aufnahme von Getränken oder Nahrungsmitteln bekannt, an deren Öffnung ein kragenförmiger Randflansch angeformt ist. Der Behälterverschluß besteht dabei aus einer Folie, vorzugsweise einer Aluminiumfolie, die mit dem Randflansch lösbar und flüssigkeitsdicht verbunden ist. Regelmäßig ist auch eine Lasche vorgesehen, die über den Randflansch hervorsteht und die ein Abziehen der Folie von der Behälteröffnung ermöglicht.
Bekannt sind auch Durchdrückverpackungen, die auch als Blisterverpackungen bezeichnet werden, zur Aufnahme von Medikamenten oder Nahrungsergänzungsmitteln in Form von Tabletten, Pillen oder Dragees. Diese Verpackungen bestehen aus zwei übereinander angeordneten und miteinander verbundenen Folien, wobei in der oberen Folie konvexe Ausbuchtungen zur Aufnahme eines Medikaments oder eines Nahrungsergänzungsmittels in Tablettenform ausgebildet sind und die ebene Seite der oberen Folie durch die untere Folie abgedeckt ist. Dabei ist die obere Folie vorwiegend eine Kunststoffolie und die untere Folie eine Aluminiumfolie.
Beim Gebrauch des Medikaments oder des Nahrungsergänzungsmittels wird dieses durch Druck auf die Ausbuchtung durch die untere Folie hindurchgedrückt und zusammen mit einer Flüssigkeit oder durch Nachtrinken einer Flüssigkeit eingenommen.
Ein Nachteil dieser bekannten Durchdrückverpackung besteht darin, daß durch den Kontakt des Medikaments mit der Umgebungsluft oder der Berührung mit den Händen dessen Keimfreiheit nicht mehr gewährleistet ist.
Nachteilig ist auch, daß in manchen Situationen, beispielsweise bei Reisen nicht immer eine Flüssigkeit für die Einnahme des Medikaments zur Verfügung steht oder anderenfalls separat mitgeführt werden muß.
Viele Menschen, insbesondere aber alte Menschen, nehmen Medikamente oder Nahrungsergänzungsmittel in fester Form nur ungern ein, so daß eine flüssige Darreichungsform allgemein bevorzugt wird. Nun gibt es auch Medikamente, die in gelöster Form relativ instabil und nicht längere Zeit lagerfähig sind oder die ihre Wirkungen verändern, so dass die flüssige Darreichungsform erst bei Bedarf hergestellt werden muss. Dieses ist aufwendig, zumal mitunter eine genaue Dosierung zwischen dem Medikament und der Flüssigkeit einzuhalten und eine keimfreie Herstellung zu sichern ist.

Aus FR 1 591 549 A sowie US 4,836,370 sind jeweils Verschlüsse für Flüssigkeitsbehälter bekannt, bei denen ein Verschluss für einen Flüssigkeitsbehälter eine Kappe ausbildet, in der Nahrungsergänzungsmittel oder dergleichen anbringbar sind. Durch Druckausübung auf eine den Flüssigkeitsbehälter zugewandte Folie des Verschlusses kann diese zum Zerreißen gebracht werden, so dass das in dem Verschluss angeordnete Nahrungsergänzungsmittel oder dergleichen in den Behälter eintritt.

Aufgabe der vorliegenden Erfindung ist es deshalb, einen Verschluss für Flüssigkeitsbehälter zu schaffen, der mit einem, an der Öffnung des Flüssigkeitsbehälters angeformten kragenförmigen Randflansch lösbar, aber flüssigkeitsdicht verbunden ist und der eine keimfreie und eine gegenüber der äußeren Umgebung als auch gegenüber dem Behälterinnenraum dicht verschlossene Aufbewahrung eines Medikaments oder eines Nahrungsergänzungsmittels bis zu seinem Gebrauch zusammen mit einer Flüssigkeit und der auch die Herstellung einer Dispersion oder Suspension aus dem Medikament bzw. Nahrungsergänzungsmittel und der im Behälter befindlichen Flüssigkeit vor dem Öffnen des Flüssigkeitsbehälters ermöglicht.

Erfindungsgemäß wird diese Aufgabe dadurch gelöst, dass die obere und untere Folie an ihrem Umfangsrand miteinander verklebt oder verschweißt sind, die untere Folie an ihrem Umfangsrand mit einem kragenförmigen Randflansch des Flüssigkeitsbehälters lösbar verbunden ist und dass am Umfangsrand der oberen Folie und am Umfangsrand der unteren Folie eine über den Randflansch des Flüssigkeitsbehälters hervorstehende Abziehlasche ausgebildet ist.

Nach einer ersten Ausführungsform ist die obere und die untere Folie nur an ihrem Umfangsrand miteinander verklebt oder verschweißt. Bei einer anderen Ausführungsform ist die ebene Fläche der oberen Folie und die diese abdeckende Fläche der unteren Folie flächig miteinander verklebt oder verschweißt. Die obere Folie weist gegenüber der unteren Folie eine größere.... Reißfestigkeit auf. Dabei ist die Reißfestigkeitsdifferenz der beiden Folien nach der Erfindung so ausgelegt, daß die untere Folie infolge eines auf die Ausbuchtung in der oberen Folie und über diese auf das Medikament oder Nahrungsergänzungsmittel ausgeübten Druckes derart zerreißbar ist, daß das Medikament oder Nahrungsergänzungsmittel durch die untere Folie hindurch in das Innere des Flüssigkeitsbehälters drückbar ist und die obere Folie durch den ausgeübten Druck unzerreißbar ist.

Die obere und untere Folie kann eine Kunststoffolie aus Polymeren, Copolymeren oder Polymer-Blends sein.
Weiterhin kann die obere Folie thermoplastisch verformbar sein. Die obere Folie kann aber auch aus der Gruppe ausgewählt sein, bestehend aus einem Polyethylen, einem Polyethylen-Mischpolymerisat, einem Polyethylenterephthalat, einem Polypropylen, einem Polypropylen-Mischpolymerisat und Gemischen davon. Hingegen kann die untere Folie eine Aluminiumfolie, eine ein- oder beidseitig beschichtete Aluminiumfolie oder eine spröde Polymerfolie umfassen. Zweckmäßigerweise verfügt der Verschluß auch über eine über den kragenförmigen Randflansch hervorstehende Abziehlasche, die am Umfangsrand der oberen Folie oder am Umfangsrand der oberen und der unteren Folie ausgebildet ist.

Ein wesentlicher Vorteil der Erfindung besteht darin, daß das Medikament oder das Nahrungsergänzungsmittel und die zur Einnahme benötigte Flüssigkeit in einer einzigen Verpackung enthalten ist, so daß die separate Mitführung oder Beschaffung von Einnahmeflüssigkeit entfällt. Durch die keimfreie und flüssigkeitsdichte Anordnung des Medikaments oder des Nahrungsergänzungsmittels innerhalb des Behälterverschlusses wird eine getrennte Aufbewahrung beider Komponenten bis zum Gebrauch erzielt, wodurch eine längere Lagerfähigkeit erreichbar ist.
Das Durchdrücken des Medikamentes bzw. des Nahrungsergänzungsmittels durch die untere Folie in das Innere des Flüssigkeitsbehälters bei geschlossenem Behälter ermöglicht in vorteilhafter Weise die keimfreie Herstellung einer Dispersion oder Suspension, die als flüssige Darreichungsform von den Verbrauchern allgemein bevorzugt wird. Letzlich ist durch die Erfindung auch eine genaue Dosierung von Medikament oder Nahrungsergänzungsmittel und der im Behälter befindlichen Flüssigkeit ohne großen Arbeitsaufwand möglich.

Die Erfindung soll nachstehend anhand der dazugehörigen Zeichnung näher erläutert werden. Es zeigen:
Fig. 1 - eine Vorderansicht des Flüssigkeitsbehälters mit dem erfindungsgemäßen Verschluß;
Fig. 2 - den oberen Teil des Flüssigkeitsbehälters mit dem erfindungsgemäßen Verschluß und dem Medikament oder Nahrungsergänzungsmittel in Tablettenform im Schnitt;
Fig. 3 - den oberen Teil des Flüssigkeitsbehälters nach Fig. 2 mit dem durch die untere Folie hindurchgedrückten Medikament oder Nahrungsergänzungsmittel in Tablettenform im Schnitt.

Wie aus Fig. 2 und 3 ersichtlich ist, besteht der erfindungsgemäße Verschluß aus zwei übereinander angeordneten Folien 2 und 4, zwischen denen ein Hohlraum zur Aufnahme eines Medikaments oder Nahrungsergänzungsmittels 3 ausgebildet ist. Dieser Hohlraum wird durch eine zentrisch angeordnete, konvexe, napfförmige Ausbuchtung 8 in der oberen Folie 2 und durch die die ebene Seite der oberen Folie 2 abdeckende untere Folie 4 gebildet. Der so ausgebildete Verschluß ist mit einem, an der Öffnung des Flüssigkeitsbehälters 6 angeformten kragenförmigen Randflansch 7 flüssigkeitsdicht verbunden. Weiterhin ist die ebene Fläche der oberen Folie 2 und die diese abdeckende Fläche der unteren Folie 4 mindestens zu einem Teil durch Verkleben oder Verschweißen miteinander verbunden. Nach einer Ausführungsform des Verschlusses ist die obere und untere Folie 2 und 4 nur an ihrem Umfangsrand miteinander verklebt oder verschweißt. Diese Ausführungsform wird vorrangig für Flüssigkeitsbehälter mit einer geringen Weite der Behälteröffnung verwendet. Für Behälteröffnungen mit einer größeren Weite ist nach einer anderen Ausführungsform die ebene Fläche der oberen Folie 2 und die diese abdeckende Fläche der unteren Folie 4 flächig miteinander verklebt oder verschweißt.

Der Verschluss weist auch eine über den Randflansch 7 hervorstehende Abziehlasche 5 auf, die am Umfangsrand der oberen Folie 2 und am Umfangsrand der unteren Folie 4 ausgebildet ist.

Diese Ausführungsvariante ermöglicht, den Flüssigkeitsbehälter 6 während der Einnahme der zuvor hergestellten Dispersion oder Suspension aus dem Medikament oder dem Nahrungsergänzungsmittel 3 und der Flüssigkeit 1, beispielsweise Wasser, im Wesentlichen verschlossen zu halten, was aus hygienischen Gründen empfehlenswert ist. Hierbei kann die im Flüssigkeitsbehälter 6 befindliche Dispersion oder Suspension zum Beispiel mittels eines Trinkhalmes aufgenommen werden, der in den Riss in der unteren Folie 4 eingeführt wird.

Wenn die Abziehlasche 5 am Umfangsrand der oberen und der unteren Folie 2 und 4 ausgebildet ist, können beide Folien gemeinsam vom Randflansch 7 abgezogen und damit der Flüssigkeitsbehälter 6 vollständig geöffnet werden. Um dieses zu ermöglichen, ist die obere und die untere Folie 2 und 4 miteinander verschweißt oder unlösbar verklebt und die untere Folie 4 mit dem Randflansch 7 lösbar verklebt.

Die obere Folie 2 weist gegenüber der unteren Folie 4 eine größere Reißfestigkeit auf. Die Reißfestigkeitsdifferenz der beiden Folien 2 und 4 ist dabei so ausgelegt, daß die untere Folie 4 infolge eines auf die Ausbuchtung 8 in der oberen Folie 2 und über diese auf das Medikament oder Nahrungsergänzungsmittel 3 ausgeübten Druckes nicht nur einreißt, sondern so aufreißt, daß das Medikament oder Nahrungsergänzungsmittel 3 durch die untere Folie 4 hindurch in das Innere des Flüssigkeitsbehälters 6 gedrückt werden kann. Durch den ausgeübten Druck wird die Ausbuchtung 8 lediglich durchgebogen oder geknautscht, wobei die obere Folie 2 nicht zerreißt.
Die Reißfestigkeit der Folien 2 und 4 ist in Abhängigkeit von dem verwendeten Folienmaterial, von der lichten Weite der Behälteröffnung und von der Foliendicke auszulegen. Die Dicke der Folien ist aber stets größer als 0,015 mm.
Die Folien 2 und 4 bestehen aus einem lebensmitteltechnisch unbedenklichen Material, beispielsweise gemäß der US-Vorschrift FDA-Regulations 21 CFR, 177.1520 oder gemäß der europäischen Richtlinie 90/128/EWG, Anlage 2, Abschnitt A.
Gemäß einer Ausführungsvariante ist die obere und die untere Folie 2 und 4 eine Kunststoffolie aus Polymeren, Copolymeren oder Polymer-Blends, wie beispielsweise PE, LDPE, MDPE, HDPE, LLDPE, PET und PP.
Die obere Folie 2 ist thermoplastisch verformbar. Nach einer anderen Ausführungsvariante ist die obere Folie 2 aus der Gruppe ausgewählt, bestehend aus einem Polyethylen, einem Polyethylen-Mischpolymerisat, einem Polyethylenterephthalat, einem Polypropylen, einem Polypropylen-Mischpolymerisat und Gemischen davon.
Nach einer weiteren Ausführungsvariante ist die untere Folie 4 eine Aluminiumfolie, eine ein- oder beidseitig beschichtete Aluminiumfolie oder eine spröde Polymerfolie.
In Fig. 2 und 3 ist das Medikament oder Nahrungsergänzungsmittel 3 in Tablettenform dargestellt. Die Tablettenform ist für das Durchdrücken durch die untere Folie 4 sehr vorteilhaft. Das Medikament oder Nahrungsergänzungsmittel 3 kann aber auch in pulverförmiger oder flüssiger Form vorliegen.
Bei einem Ausführungsbeispiel beträgt die lichte Weite der Behälteröffnung 20 mm und die Breite des Randflansches 3,5 mm. Die obere Folie 2 besteht aus Polyethylen mit einer Dicke von 0,15 mm und die untere Folie 4 aus Aluminium mit einer Dicke von 0,075 mm. Die obere und untere Folie 2 und 4 ist an ihrem Umfangsrand miteinander verschweißt oder versiegelt und die untere Folie 4 mit dem Randflansch 7 lösbar verklebt. Die Abziehlasche 5 ist am Umfangsrand der oberen und der unteren Folie 2 und 4 ausgebildet.

Bei einem anderen Ausführungsbeispiel beträgt die lichte Weite der Behälteröffnung 70 mm und die Breite des Randflansches 6 mm. Die obere Folie 2 ist eine Polypropylen-Folie mit einer Dicke von 0,2 mm und die untere Folie 4 eine beidseitig kunststoffbeschichtete Aluminiumfolie mit einer Dicke von 0,1 mm. Die ebene Fläche der oberen Folie 2 und die diese abdeckende Fläche der unteren Folie 4 ist flächig miteinander lösbar verklebt. Die untere Folie 4 ist mit dem Randflansch 7 verschweißt und die Abziehlasche 5 an der oberen Folie 2 ausgebildet.

Die Handhabung des erfindungsgemäßen Verschlusses erfolgt auf folgende weise:

Es wird Druck, beispielsweise mit einem Finger auf die Ausbuchtung 8 in der oberen Folie 2 ausgeübt und das Medikament oder Nahrungsergänzungsmittel 3 durch die untere Folie 4 hindurchgedrückt, wodurch es in die im Flüssigkeitsbehälter 6 befindliche Flüssigkeit 1 fällt, was in Fig. 3 durch den Pfeil A dargestellt ist. Durch Schütteln des Flüssigkeitsbehälters 6 wird die gewünschte Dispersion oder Suspension aus dem Medikament oder Nahrungsergänzungsmittel 3 und der Flüssigkeit 1 hergestellt.
Mittels der am Umfangsrand der oberen und der unteren Folie 2 und 4 ausgebildeten Abziehlasche 5 werden beide Folien 2 und 4 gemeinsam und gleichzeitig vom Randflansch 7 abgezogen (siehe Fig. 3, Pfeil B) und der Flüssigkeitsbehälter 6 dadurch vollständig geöffnet. Ist die Abziehlasche 5 nur an der oberen Folie 2 ausgebildet, so wird nur die obere Folie 2 abgezogen und die untere Folie 4 bleibt mit dem Randflansch 7 fest verbunden. Hierbei kann die Dispersion oder Suspension mittels eines Trinkhalmes aufgenommen werden.

Es bleibt dem Benutzer selbstverständlich unbenommen, auf das Durchdrücken des Medikaments oder Nahrungsergänzungsmittels 3 durch die untere Folie 4 und die Herstellung einer Dispersion oder Suspension zu verzichten. In diesem Falle wird die obere und untere Folie 2 und 4 gemeinsam vom Randflansch 7 abgezogen, das Medikament oder Nahrungsergänzungsmittel 3 durch die untere Folie 4 hindurchgedrückt und dann zusammen mit der Flüssigkeit 1 oder durch Nachtrinken der Flüssigkeit 1 eingenommen.

## Patentansprüche

1. Flüssigkeitsbehälter mit einem Verschluss, der mit einem eine Öffnung des Flüssigkeitsbehälters umschließenden Rand des Flüssigkeitsbehälters flüssigkeitsdicht verbunden ist, wobei der Verschluss eine obere Folie (2) und eine untere Folie (4) umfasst, zwischen denen ein Hohlraum zur Aufnahme eines Medikamentes oder Nahrungsergänzungsmittels (3) ausgebildet ist, wobei die obere Folie (2) eine zentrisch angeordnete, konvexe napfförmige Ausbuchtung (8) aufweist, die durch die untere Folie (4) abgedeckt ist, und wobei beide Folien (2, 4) eine solche Reißfestigkeitsdifferenz aufweisen, dass die untere Folie (4) infolge eines auf die obere Folie (2) und über diese auf das Medikament oder Nahrungsergänzungsmittel (3) ausgeübten Drucks zerreißt, so dass das Medikament oder Nahrungsergänzungsmittel durch die untere Folie drückbar ist, **dadurch gekennzeichnet, dass** die obere und untere Folie (2, 4) an ihrem Umfangsrand miteinander verklebt oder verschweißt sind, die untere Folie (4) an ihrem Umfangsrand mit einem kragenförmigen Randflansch des Flüssigkeitsbehälters lösbar verbunden ist und dass am Umfangsrand der oberen Folie (2) und am Umfangsrand der unteren Folie (4) eine über den Randflansch des Flüssigkeitsbehälters (6) hervorstehende Abziehlasche (5) ausgebildet ist.

2. Flüssigkeitsbehälter nach Anspruch 1, **dadurch gekennzeichnet, dass** die obere und untere Folie (2, 4) eine Kunststofffolie aus Polymeren, Copolymeren oder Polymer-Blends ist.

3. Flüssigkeitsbehälter nach Anspruch 1 oder 2, **dadurch gekennzeichnet, dass** die obere Folie (2) thermoplastisch verformbar ist.

4. Flüssigkeitsbehälter nach Anspruch 3, **dadurch gekennzeichnet, dass** die obere Folie (2) aus der Gruppe ausgewählt ist, bestehend aus einem Polyethylen, einem Polyethylen-Mischpolymerisat, einem Polyethylenterephthalat, einem Polypropylen, einem Polypropylen-Mischpolymerisat und Gemischen davon.

5. Flüssigkeitsbehälter nach Anspruch 1, **dadurch gekennzeichnet, dass** die untere Folie (4) eine Aluminiumfolie, eine ein- oder beidseitig beschichtete Aluminiumfolie oder eine spröde Polymerfolie umfasst.

6. Flüssigkeitsbehälter nach einem der Ansprüche 1 bis 5, **dadurch gekennzeichnet, dass** die ebene Fläche der oberen Folie (2) und die diese abdeckende Fläche der unteren Folie (4) flächig miteinander verklebt oder verschweißt ist.

7. Flüssigkeitsbehälter nach Anspruch 1, **dadurch gekennzeichnet, dass** die obere Folie (2) eine Folie mit hoher Reißfestigkeit und die untere Folie (4) eine Folie mit geringer Reißfestigkeit ist.

## Claims

1. Container for liquids comprising a closure, which is connected in a liquid-tight manner to an edge of the liquid-container enclosing an opening of the liquid-container, wherein the closure comprises an upper film (2) and a lower film (4), between which a recess for the accommodation of a medicine or food additive (3) is formed, wherein the upper film (2) provides a centrally disposed, convex, cup-shaped swelling (8), which is covered by the lower film (4), and wherein both films (2, 4) provide a difference in tearing resistance such that the lower film (4) tears as a result of a pressure applied to the upper film (2) and applied through the latter to the medicine or food additive (3), so that the medicine or food additive (3) can be pressed through the lower film (4), **characterised in that** the upper and lower film (2, 4) are glued or welded together at their circumferential edge, that the lower film (4) is attached in a detachable manner at its circumferential edge to a collar-like edge flange of the liquid-container and that a lift-and-pull tab (5) projecting beyond the edge flange of the liquid-container (6) is formed on the circumferential edge of the upper film (2) and on the circumferential edge of the lower film (4).

2. Liquid-container according to claim 1, **characterised in that** the upper and lower films (2, 4) are a synthetic-material film made from polymers, copolymers or polymer blends.

3. Liquid-container according to claim 1 or 2, **characterised in that** the upper film is capable of thermoplastic deformation.

4. Liquid-container according to claim 3, **characterised in that** the upper film (2) is selected from the group consisting of a polyethylene, a polyethylene mixed polymer, a polyethylene terephthalate, a polypropylene, a polypropylene mixed polymer and mixtures thereof.

5. Liquid-container according to claim 1, **characterised in that** the lower film (4) comprises an aluminium film, an aluminium film coated on one side or both sides, or a brittle polymer film.

6. Liquid-container according to any one of claims 1 to 5, **characterised in that** the flat surface of the upper film (2) and the surface of the lower film (4) covering the latter are glued or welded together in a flat manner.

7. Liquid-container according to claim 1, **characterised in that** the upper film (2) is a film with high tearing resistance, and the lower film (4) is a film with a low tearing resistance.

## Revendications

1. Récipient de liquide comprenant une fermeture, qui est reliée de façon étanche au liquide à un bord du récipient de liquide entourant une ouverture du récipient de liquide, la fermeture comprenant un film supérieur (2) et un film inférieur (4), entre lesquels est conçu un espace creux destiné à recevoir un médicament ou un agent de complément alimentaire (3), le film supérieur (2) comprenant une courbure (8) convexe en forme de cuvette, disposée de façon centrale, qui est recouverte par le film inférieur (4), et les deux films (2, 4) comprenant une différence de résistance à la déchirure telle que le film inférieur (4) se déchire, par suite d'une pression exercée sur le film supérieur (2) et par l'intermédiaire de celui-ci sur le médicament ou l'agent de complément alimentaire (3), de sorte que le médicament ou l'agent de complément alimentaire peut être pressé à travers le film inférieur, **caractérisé en ce que** les films supérieur et inférieur (2, 4) sont collés ou soudés l'un à l'autre au niveau de leur bord périphérique, le film inférieur (4) est relié de façon amovible ou détachable au niveau de son bord périphérique à une bride marginale en forme de collerette du récipient de liquide et **en ce qu'**une tirette (5) dépassant du bord en forme de collerette du récipient de liquide (6) est réalisée sur le bord périphérique du film supérieur (2) et sur le bord périphérique du film inférieur (4).

2. Récipient de liquide selon la revendication 1, **caractérisé en ce que** les films supérieur et inférieur (2, 4) sont des films en matière plastique en polymères, copolymères ou mélanges de polymères.

3. Récipient de liquide selon la revendication 1 ou 2, **caractérisé en ce que** le film supérieur (2) peut être déformé de façon thermoplastique.

4. Récipient de liquide selon la revendication 3, **caractérisé en ce que** le film supérieur (2) est sélectionné parmi le groupe constitué d'un polyéthylène, d'un copolymère de polyéthylène, d'un polyéthylènetéréphtalate, d'un polypropylène, d'un copolymère de polypropylène et de mélanges de ceux-ci.

5. Récipient de liquide selon la revendication 1, **caractérisé en ce que** le film inférieur (4) comporte un film en aluminium, un film en aluminium recouvert sur un côté ou sur les deux côtés ou un film polymère cassant.

6. Récipient de liquide selon l'une quelconque des revendications 1 à 5, **caractérisé en ce que** la surface plane du film supérieur (2) et la surface du film inférieur (4) recouvrant celle-ci sont collées ou soudées l'une à l'autre de façon surfacique.

7. Récipient de liquide selon la revendication 1, **caractérisé en ce que** le film supérieur (2) est un film présentant une résistance à la déchirure élevée et le film inférieur (4) est un film présentant une résistance à la déchirure réduite.
